# EUROPÄISCHE PATENTSCHRIFT

(11) **EP 3 469 610 B1**
(45) Veröffentlichungstag und Bekanntmachung des Hinweises auf die Patenterteilung: **27.05.2020**
(21) Anmeldenummer: 17739935.9
(22) Anmeldetag: 06.07.2017
(51) Int. Cl.: H01H 31/16

(54) **KONTAKTARM FÜR EIN HOCHSPANNUNGS-SCHALTGERÄT UND VERFAHREN ZU DESSEN VERWENDUNG**
CONTACT ARM FOR A HIGH-VOLTAGE SWITCHING DEVICE AND METHOD FOR THE USE THEREOF
BRAS DE CONTACT POUR APPAREIL DE COMMUTATION HAUTE TENSION ET PROCÉDÉ POUR SON UTILISATION

(30) Priorität: 03.08.2016 DE 102016214380
(43) Veröffentlichungstag der Anmeldung: 17.04.2019
(73) Patentinhaber: Siemens Aktiengesellschaft, 80333 München (DE)
(72) Erfinder: HURNICKI, Matthias, 44866 Bochum (DE); ROHMANN, Mariusz, 13469 Berlin (DE); RÄTH, Bernd, 16727 Oberkrämer (DE); SCHRÄDER, Dirk, 13158 Berlin (DE)
(86) Internationale Anmeldenummer: PCT/EP2017/067016
(87) Internationale Veröffentlichungsnummer: WO 2018/024439

(56) Entgegenhaltungen:
- EP-A1- 1 575 067
- WO-A1-2011/018810
- AT-B- 162 350
- DE-B- 1 169 546
- DE-B- 1 222 137
- DE-U- 1 879 127

## Beschreibung

Die Erfindung betrifft einen Kontaktarm für ein Hochspannungs-Schaltgerät und ein Verfahren zu dessen Verwendung. Der Kontaktarm umfasst wenigstens eine bewegliche Profilstange und wenigstens ein Kontaktelement zum elektrischen Kontaktieren eines Gegenkontaktstücks, wobei das wenigstens eine Kontaktelement an der beweglichen Profilstange befestigt ist.

Hochspannungs-Schaltgeräte, wie z.B. aus der WO 2011/018810 A1, der AT 162350 B und der DE 12 22 137 B bekannt, werden zum Schalten hoher Spannungen und Ströme verwendet, insbesondere im Bereich von bis zu 1200 kV und von bis zu einigen 1˙000 A. Hochspannungs-Schaltgeräte sind z. B. Erdungsschalter und Trennschalter, insbesondere Drehtrennschalter, Kniehebeltrennschalter, oder Einfachschwenktrennschalter. Bei Hochspannungs-Trennschaltern wird eine Strombahn getrennt an wenigstens einem Kontakt mit einer Trennstrecke, welche z. B. von der angelegten Spannung abhängt. Ein elektrischer Kontakt umfasst wenigstens zwei Kontaktstücke, welche im eingeschalteten bzw. elektrisch verbundenen Zustand des Hochspannungs-Schaltgerätes miteinander in elektrischem und insbesondere in mechanischem Kontakt miteinander stehen. Im ausgeschalteten bzw. elektrisch getrennten Zustand des Hochspannungs-Schaltgerätes sind die wenigstens zwei Kontaktstücke in einem Abstand zueinander angeordnet, bei welchem keine elektrischen Überschläge bzw. Lichtbögen auftreten.

Zum Trennen der Kontaktstücke voneinander wird wenigstens ein Kontaktstück bewegt, wobei ein zugeordnetes Gegenkontaktstück als Festkontakt räumlich fixiert ist. Alternativ können auch beide Kontaktstücke eines Kontaktes bewegt werden. Die bewegten Kontaktstücke sind in der Regel an einem Kontaktarm, insbesondere am Ende des Kontaktarms befestigt. Über eine Bewegung des Kontaktarms, z. B. eine Drehbewegung um eine senkrechte Achse zur Längsachse des Kontaktarms, wird das bewegbare Kontaktstück mit dem Kontaktarm mit bewegt. Kontaktarme müssen eine hohe mechanische Stabilität aufweisen und elektrisch leitende Elemente umfassen und/oder elektrisch leitend ausgebildet sein. Als Kontaktarm werden z. B. Rohre mit rundem oder rechteckigem Querschnitt verwendet. Die Rohre bestehen z. B. aus Kupfer und/oder Aluminium.

Die Bewegung eines Kontaktarms erfolgt z. B. bei Horizontaltrennschaltern in einer horizontalen Ebene, insbesondere parallel zur Erdoberfläche. Die Bewegung kann auch in einer vertikalen, d. h. senkrechten Ebene zur Erdoberfläche erfolgen, z. B. bei Erdungsschaltern. Aus räumlichen Gründen können auch Bewegungsebenen mit einem bestimmten Winkel zur Horizontalen Ebene und/oder zu vertikalen Ebenen verwendet werden. Das Eigengewicht und das Gewicht der beweglichen Kontaktstücke sowie von anderen Teilen des Kontaktarms können zu einer reversiblen oder irreversiblen Verformung des Kontaktarms führen, z. B. zu einem Durchbiegen des Kontaktarms. Auch Wettereinflüsse wie Wind oder Eisbildung können die Form eines Kontaktarms verändern, wodurch ein Verbinden bzw. Schließen eines Kontakts behindert bis hin zu verhindert werden kann. Um dies zu vermeiden werden Kontaktarme aus geschlossenen, stabilen oder massiven Profilen, insbesondere runden oder rechteckigen Profilen ausgebildet. Das große Gewicht von Kontaktarmen mit geschlossenem oder massivem Profil, wobei im Weiteren bei Profilen der Querschnitt zur Längsachse betrachtet wird, erfordert groß dimensionierte Fundamente für die Hochspannungs-Schaltgeräte, viel Energie zum Erzeugen der Bewegung und damit verbunden große Antriebe, welche kostenintensiv sind und viel Raum verbrauchen.

Aufgabe der vorliegenden Erfindung ist die Vermeidung bzw. Reduzierung der zuvor beschriebenen Probleme. Insbesondere ist es Aufgabe einen Kontaktarm für ein Hochspannungs-Schaltgerät und dessen Verwendung anzugeben, wobei der Kontaktarm kostengünstig ist, leicht bewegbar mit weniger Energieverbrauch ist und weniger Gewicht aufweist.

Die angegebene Aufgabe wird erfindungsgemäß durch einen Kontaktarm für ein Hochspannungs-Schaltgerät mit den Merkmalen gemäß Patentanspruch 1 und/oder durch ein Verwenden des Kontaktarms gemäß Patentanspruch 7 gelöst. Vorteilhafte Ausgestaltungen des erfindungsgemäßen Kontaktarms für ein Hochspannungs-Schaltgerät und/oder des Verwendens des Kontaktarms sind in den Unteransprüchen angegeben. Dabei sind Gegenstände der Hauptansprüche untereinander und mit Merkmalen von Unteransprüchen sowie Merkmale der Unteransprüche untereinander kombinierbar.

Ein erfindungsgemäßer Kontaktarm für ein Hochspannungs-Schaltgerät umfasst wenigstens eine bewegliche Profilstange und wenigstens ein Kontaktelement zum elektrischen Kontaktieren eines Gegenkontaktstücks. Das wenigstens eine Kontaktelement ist an der beweglichen Profilstange befestigt. Die wenigstens eine bewegliche Profilstange weist wenigstens ein offenes, U-förmiges Profil auf.

Eine Profilstange mit offenen, U-förmigen Profil ist mechanisch stabil und leichter als eine Profilstange mit einem geschlossenen, runden oder rechteckigen Profil. Dadurch wird Material und Gewicht eingespart, ohne die mechanischen und elektrischen Eigenschaften des Kontaktarms zu verschlechtern. Dies spart Kosten, ermöglicht mit weniger Leistung eine Bewegung beim Trennen oder Verbinden der Strombahn über den Kontaktarm, und ermöglicht die Verwendung kleinerer Antriebe mit weniger Leistung, welche kostengünstiger sind als große Antriebe. Ein Kontaktarm mit hoher mechanischer Stabilität und guten elektrischen Eigenschaften führt zu einem Hochspannungs-Schaltgerät mit hoher Haltbarkeit und guter Zuverlässigkeit beim Schalten.

Das wenigstens eine offene, U-förmige Profil weist zwei Schenkelabschnitte auf, welche insbesondere senkrecht auf einem Rückenabschnitt angeordnet sind. Dies ergibt einen Aufbau mit hoher mechanischer Stabilität mit den zuvor beschriebenen Vorteilen.

Die Schenkelabschnitte sind senkrecht auf dem oder den Rückenabschnitten nach unten weisend angeordnet sein. Dadurch sammelt sich kein Schmutz und/oder Wasser in dem U-Profil, und ein Verbiegen bzw. eine Verformung des Kontaktarms auf Grund von Umwelteinflüssen wie z. B. Eisablagerung oder auf Grund der eigenen Last wird effektiv durch die senkrecht auf dem oder den Rückenabschnitten angeordneten Schenkelabschnitten verhindert.

Der oder die Rückenabschnitte können eine Verstärkung aufweisen, insbesondere eine größere Dicke im Mittelbereich vollständig entlang der Längsachse der Rückenabschnitte ausgebildet. Die größere Dicke im Mittelbereich kann an der Oberseite der Rückenabschnitte als Verstärkung ausgebildet sein. Die Verstärkung der Oberseite der Rückenabschnitte des U-Profils erhöht die mechanische Stabilität und die Stromtragfähigkeit des Kontaktarms, mit den zuvor beschriebenen Vorteilen.

Die wenigstens eine bewegliche Profilstange weist zwei, drei oder mehr offene, insbesondere parallel zueinander angeordnete U-förmige Profile auf, welche jeweils über einen Steg miteinander verbunden sind. Der Steg kann entlang der Längsachse des Kontaktarms durchgehend ausgebildet sein, insbesondere mit Ausnahme von Schlitzungen. Die Verwendung von mehr als einem U-förmigen Profil führt zu einer sehr hohen mechanischen Stabilität und sehr hohen Stromtragfähigkeit des Kontaktarms.

Die offenen, U-förmigen Profile weisen breite Bereiche zur Befestigung wenigstens eines Kontaktelements auf. Der oder die Stege sind schmal ausgebildet. Schmale Stege zur Verbindung von U-förmigen Profilen reduzieren Kosten und Gewicht, da weniger Material verwendet wird. Breite U-förmige Profile ermöglichen das Anordnen und befestigen von Kontaktelementen wie z. B. Kontaktfingern insbesondere am Ende des Kontaktarms, welche eine Auflagefläche für einen guten Kontakt aufweisen. Die Kontaktelemente können in der U-Form angeordnet werden, wodurch eine hohe mechanische Stabilität und gute elektrische wie mechanische Verbindung zwischen dem Kontaktelement und der Profilstange entsteht.

Wenigstens zwei bewegliche Profilstangen, insbesondere jeweils mit einem offenen, U-förmigen Profil, können miteinander mechanisch verbunden sein, insbesondere beabstandet voneinander über wenigstens ein Distanzelement. Die wenigstens zwei beweglichen Profilstangen können übereinander angeordnet sein.

Ein Federelement kann umfasst sein, welches insbesondere ausgebildet ist, wenigstens zwei bewegliche Profilstangen aufeinander zu zu drücken. In Verbindung mit wenigstens einem Distanzelement entsteht eine Struktur analog einer Zange, welche zwischen den Zangenwangen einen Gegenstand gut mechanisch einklemmen kann.

Im Endbereich des Kontaktarms können Schlitzungen angeordnet sein, insbesondere zwischen U-förmigen Profilen. Die Schlitzungen können insbesondere an den beiden Enden des Kontaktarms ausgebildet sein. In Verbindung mit einer Struktur analog einer Zange, wie sie zuvor beschrieben wurde, entstehen Kontaktfinger bzw. federnde Kontaktfinger, welche in einer Zangenbewegung einen Gegenkontakt gut einklemmen können. Dies führt zu einem guten mechanischen und elektrischen Kontakt zwischen dem Kontaktelement des Kontaktarms und einem Gegenkontakt des Hochspannungs-Schaltgeräts. Einflüsse wie Wind und induzierte Kräfte durch Kurzschlussströme können durch eine gute Klemmung des Gegenkontakts zwischen den Kontaktelementen des Kontaktarms kompensiert werden, wodurch die Zuverlässigkeit des Hochspannungs-Schaltgeräts im eingeschalteten bzw. verbundenen Zustand erhöht wird.

Kanten und Ecken des Kontaktarms können abgerundet sein. Insbesondere alle Kanten und Ecken können mit einem jeweils spezifischen Radius, abhängig der jeweiligen Lage der Kante oder Ecke auf dem Kontaktarm, abgerundet sein. Dadurch können Koronaerscheinungen an spitzen oder scharfkantigen Formen bei hohen Spannungen vermieden und elektrische Überschläge verhindert werden.

Ein erfindungsgemäßes Verwenden des zuvor beschriebenen Kontaktarms umfasst, dass der Kontaktarm in einem Hochspannungs-Trennschalter, insbesondere in einem Drehtrennschalter, oder in einem Hebeltrennschalter, insbesondere Kniehebeltrennschalter, oder in einem Einfachschwenktrennschalter als Hochspannungs-Schaltgerät verwendet wird, oder dass der Kontaktarm in einem Hochspannungs-Erdungsschalter als Hochspannungs-Schaltgerät verwendet wird.

Das Hochspannungs-Schaltgerät kann nach Art eines Horizontal-Schaltgeräts ausgebildet sein.

Bei geschlossener Strombahn des Hochspannungs-Schaltgerätes kann das wenigstens eine Kontaktelement, insbesondere alle Kontaktelemente in elektrischem und/oder mechanischem Kontakt mit wenigstens einem, insbesondere allen jeweils zugeordneten Gegenkontaktstücken des Hochspannungs-Schaltgerätes stehen.

Bei geschlossener Strombahn des Hochspannungs-Schaltgerätes kann jeweils ein Gegenkontaktstück, insbesondere ausgebildet als Festkontakt, zwischen wenigstens zwei gegenüberliegenden Kontaktelementen, welche jeweils in einem U-förmigen Profil von gegenüberliegenden beweglichen Profilstangen angeordnet sind, eingeklemmt werden. Das Einklemmen kann insbesondere durch wenigstens ein Federelement, insbesondere in Wirkverbindung mit wenigstens einem Distanzelement, erfolgen.

Die Vorteile des erfindungsgemäßen Verwendens eines Kontaktarms nach Anspruch 7 sind analog den zuvor beschriebenen Vorteilen des Kontaktarms für ein Hochspannungs-Schaltgerät nach Anspruch 1 und umgekehrt.

Im Folgenden werden Ausführungsbeispiele der Erfindung schematisch in den Figuren 1 bis 5 dargestellt und nachfolgend näher beschrieben.

Dabei zeigen die
- Figur 1: schematisch einen Horizontaltrennschalter in Aufsicht mit einem erfindungsgemäßen Kontaktarm 1, welcher im geschlossenen Zustand zwei Gegenkontakte 2 elektrisch miteinander verbindet, und
- Figur 2: ein Ende des Kontaktarms 1 der Figur 1 in Seitenansicht mit zwei übereinander angeordneten Profilstangen 3, und
- Figur 3: eine Schnittansicht einer Profilstange 3 im Querschnitt, senkrecht zur Längsachse, mit zwei Uförmigen Profilen, und
- Figur 4: eine Schnittansicht der Profilstange 3 der Figur 3, mit Verstärkungen 14 jeweils auf einem Rückenabschnitt 13 des U-förmigen Profils, und
- Figur 5: eine Schnittansicht der Profilstange 3 der Figur 4, mit drei U-förmigen Profilen.

In Figur 1 ist als ein Hochspannungs-Schaltgerät ein Horizontaltrennschalter schematisch in Aufsicht mit einem erfindungsgemäßen Kontaktarm 1 dargestellt. An den Enden des Kontaktarms 1 sind jeweils Kontaktelemente angeordnet, welche im geschlossenen Zustand des Horizontaltrennschalters zwei Gegenkontakte 2 elektrisch miteinander verbinden. Mittig wird der Kontaktarm 1 von einem Drehsockel 5 gestützt bzw. getragen. Der Kontaktarm 1 ist mechanisch fest an dem Drehsockel 5 angeordnet und wird über eine Drehung um eine senkrecht zur Zeichenebene stehenden Mittelachse des Drehsockels 5 in der Zeichenebene gedreht.

In Figur 1 ist der Horizontaltrennschalter in einem geschlossenen bzw. verbundenen, eingeschalteten Zustand dargestellt. Ein Strom kann zwischen den zwei Gegenkontakten 2, jeweils einem auf jeder Seite entlang der Längsachse des Kontaktarms 1 angeordnet, über Kontaktstücke jeweils an den Enden des Kontaktarms 1 durch Profilstangen 3 des Kontaktarms 1 fließen. Die zwei Gegenkontakte 2 sind über den Kontaktarm 1 elektrisch miteinander verbunden. Zum Öffnen des Horizontaltrennschalters wird der Kontaktarm 1 um eine senkrecht zur Zeichenebene stehenden Mittelachse bzw. Drehachse 19 in Richtung 21 gedreht, z. B. bis zu einer Position des Kontaktarms 1 in der Zeichenebene senkrecht zu der Ausgangsposition im geschlossenen Zustand. Der Kontakt zwischen den Gegenkontaktstücken 2 ist geöffnet, es kann kein Strom über den Kontaktarm 1 fließen. Der Horizontaltrennschalter ist nach außen hin sichtbar geöffnet bzw. ausgeschaltet. Die Strombahn zwischen den Gegenkontaktstücken 2 über den Kontaktarm 1, d. h. über die Kontaktstücke an den Enden des Kontaktarms 1 und den Profilstangen 3, ist unterbrochen. Die Kontaktstücke sind in Fig. 1 der Einfachheit halber nicht dargestellt, da sie auf der Unterseite des Kontaktarms 1 angeordnet sind.

Zum Schließen des Horizontaltrennschalters, d. h. zum Verbinden der Trennstrecke über den Kontaktarm 1, wird der Kontaktarm 1 mit Hilfe des Drehsockels 5 in die in Fig. 1 gezeigte Position gedreht, entgegengesetzt der Richtung 21. Ein der Einfachheit halber in den Figuren nicht dargestellter Antrieb, z. B. im Drehsockel 5, treibt die Bewegung an. Bei Berührung z. B. von Anschlagsstücken 20, welche jeweils an den Enden des Kontaktarms 1 angeordnet sind auf gegenüberliegenden Seiten, mit dem jeweils zugeordneten Gegenkontaktstück 2, stoppt die Drehbewegung zum Schließen des Trennschalters. Die Gegenkontaktstücke 2 sind elektrisch über den Kontaktarm 1 miteinander verbunden, die Strombahn ist geschlossen.

An den Enden auf jeder Seite ist der Kontaktarm 1 geschlitzt. Die Schlitzungen 4 dienen einem besseren Kontakt mit den Gegenkontaktstücken 2 und werden im Weiteren genauer beschrieben. Die Schlitzungen können z. B. durch Sägen, Fräsen oder Laserbearbeitung im Kontaktarm 1 ausgebildet werden. Im Ausführungsbeispiel der Figur 1 sind jeweils auf jeder Seite des Kontaktarms 1 zwei Schlitzungen ausgebildet. Entsprechend den Erfordernissen und dem Aufbau des Kontaktarms 1 können auch ein oder mehr als zwei Schlitzungen 4 auf jeder Seite ausgebildet sein, oder bei Hochspannungs-Schaltgeräten mit nur einem Gegenkontakt 2 können die Schlitzungen nur auf der Seite des Kontaktarms 1 ausgebildet sein, welche in Richtung des Gegenkontakts 2 weist.

In Figur 2 ist ein Ende des Kontaktarms 1 der Figur 1 bzw. der Kontaktarm 1 der Figur 1 auf einer Seite im Detail in Seitenansicht dargestellt. Der Kontaktarm 1 umfasst zwei übereinander angeordnete Profilstangen 3, welche über ein oder mehr Distanzelemente 7 beabstandet voneinander, miteinander mechanisch verbunden sind. An den äußeren Enden sind im Inneren, gegenüberliegend jeweils Kontaktelemente 6 angeordnet und mit Hilfe von Befestigungselementen 9 an den Profilstangen 3 mechanisch fixiert sowie mechanisch befestigt und elektrisch mit der jeweiligen Profilstange 3 verbunden. Die Kontaktelemente 6 können z. B. schienenförmige Profile aus einem gut leitenden Metall, z. B. Kupfer, oder versilbertem Kupfer oder Aluminium sein. Über die Kontaktelemente 6 wird der elektrische Kontakt zwischen den Gegenkontakten 2 und den Profilstangen 3 im geschlossenen Zustand des Hochspannungs-Schaltgerätes hergestellt. Die Profilstangen 3 können z. B. aus Kupfer oder Aluminium bestehen oder diese Materialien sowie Legierungen daraus enthalten.

Ein oder mehr Federelemente 8 erzeugen im geschlossenen Zustand des Hochspannungs-Schaltgerätes einen guten, zuverlässigen mechanischen und elektrischen Kontakt zwischen dem Kontaktarm 1, insbesondere den Kontaktelementen 6, und dem jeweiligen Gegenkontaktstück 2. Ein Federelemente 8 presst die beabstandeten, gegenüberliegenden Profilstangen 3, welche durch Distanzelemente 7 beabstandet gehalten werden, jeweils an einem Ende des Kontaktarms 1 zusammen. Dazu ist das oder die Federelemente 8 räumlich beabstandet von dem oder den Distanzelementen 7, insbesondere jeweils zwischen einem Distanzelemente 7 und einem Kontaktelement 6 entlang der Längsachse des Kontaktarms 1 angeordnet. Durch zuvor beschriebene Schlitzungen 4 in den Profilstangen 3 jeweils am Ende einer Profilstange 3 werden nach Art von Kontaktfingern Strukturen herausgebildet, welche ein Zusammenpressen der Profilstangen 3 erleichtern bzw. unterstützen.

Die fingerförmigen Strukturen wirken analog Blattfedern mit sehr hoher Federkonstante, welche durch die Distanzelementen 7 zwischen den gegenüberliegenden Profilstangen 3 auf Abstand gehalten werden und durch die Federelemente 8 zusammengedrückt bzw. gepresst werden, d. h. aufeinander zu gedrückt werden. Alternativ können die fingerförmigen Strukturen auch auseinandergedrückt werden, z. B. durch ein Gegenkontaktstück 2 mit größerer Dicke als insbesondere der Abstand der Profilstangen 3 im Bereich der Distanzelemente 7, und die Federelemente 8 drücken die Profilstangen 3 auf das Gegenkontaktstück 2 zu. Ein plattenförmiges Gegenkontaktstück 2, insbesondere auf einem Sockel mechanisch und räumlich fixiert bzw. befestigt, wird im geschlossenen Zustand des Hochspannungs-Schaltgerätes zwischen den fingerförmigen Strukturen eingeklemmt und somit räumlich zu diesen fixiert, mit gutem elektrischen Kontakt auf beiden Seiten des Gegenkontaktstücks 2 über die Kontaktelemente 6 hinweg mit den Profilstangen 3. Das jeweilige Gegenkontaktstück 2 ist zwischen den übereinander angeordneten Profilstangen 3 eingeklemmt, und ein guter elektrischer Kontakt zwischen dem Gegenkontaktstück 2 und dem Kontaktarm 1 ist gegeben.

Fig. 3 zeigt eine Profilstange 3 des erfindungsgemäßen Kontaktarms 1 in Schnittansicht senkrecht zur Längsachse, d. h. im Querschnitt. Die Profilstange 3 umfasst zwei U-förmige Profile, welche durch einen Steg 11 miteinander verbunden sind. Der Steg 11 erstreckt sich entlang der gesamten Länge der Profilstange 3, mit Ausnahme von Schlitzungen an den Enden und eventuell umfassten Bohrungen im Bereich des Steges 11.

Ein U-förmiges Profil ist U-förmig ausgebildet, wobei bei nach unten weisendem U-förmigen Profil, wie z. B. im erfindungsgemäßen Kontaktarm 1 verwendet, die Öffnung des U nach Unten steht, das U also auf dem Kopf steht. Im Ausführungsbeispiel der Fig. 3 ist das U-förmige Profil im Wesentlichen in Form eines Rechteckes, mit Ausnahme der abgerundeten Ecken und Kanten, ausgebildet, wobei die untere Seite des Rechteckes offen ausgebildet ist, d. h. fehlt.

Auf einem waagerechten Rückenabschnitt 13, welcher analog einer rechteckigen, länglichen, horizontal angeordneten Platte ausgebildet ist, sind senkrecht nach unten auf der linken und rechten Seite in Richtung der Breite des Profils betrachtet, analog Wandungen Schenkelabschnitte 12 angeordnet. Im Ausführungsbeispiel der Figur 3 schließen jeweils zwei Schenkelabschnitte 12, welche als senkrecht stehende rechteckige Platten auf dem waagerechten Rückenabschnitt 13 ausgebildet sind, einen breiten Bereich des Rückenabschnitts 13 ein. Vier parallel zueinander angeordnete Schenkelabschnitte 12 senkrecht auf dem waagerechten Rückenabschnitt 13 angeordnet, welche sich entlang der ganzen Längsachse der Profilstange 3 erstrecken, bilden 2 U-förmige, parallele Profile, welche jeweils einen breiten Bereich 10 einschließen, und welche durch einen schmalen Bereich, den Steg 11 miteinander verbunden sind.

Die Ecken und Kanten der Profile der Profilstange 3, d. h. innen liegende Kanten 17 sowie außen liegende Kanten 16 und Kanten 18, wie sie in Figur 4 dargestellt sind, auf der Rückseite- bzw. Oberseite der Profilstange 3, und Ecken 15 am Ende der Profilstange 3, sind abgerundet, um Koronaerscheinungen an Spitzen bzw. spitzkantigen Strukturen zu vermeiden. Die Rundungen können unterschiedliche, spezifische Radien aufweisen, insbesondere abhängig von der Lage auf der Profilstange 3 und der Lage relativ zu z. B. Gegenkontaktstücken 2 im geschlossenen Zustand des Hochspannungs-Schaltgerätes.

In Fig. 4 ist die Profilstange 3 der Figur 3 in Schnittansicht senkrecht zur Längsachse, d. h. im Querschnitt dargestellt, mit einer zusätzlichen Verstärkung 14 des Rückenabschnitts 13. Der Rückenabschnitt 13 ist auf der Oberseite, d. h. der Seite, welche dem U-förmigen Profil gegenüber liegt, verstärkt ausgebildet. In einem mittleren Bereich des U-förmigen Profils, entlang der Längsachse der Profilstange 3 ausgebildet, ist der Rückenabschnitt 13 dicker als in den anderen Bereichen, z. B. doppelt so dick. Somit bildet sich jeweils im breiten Bereich 10 eines U-förmigen Profils, welcher zwischen den Stegen 11 angeordnet ist, eine Verstärkung 14. Diese gibt der Profilstange 3 zusätzlich mechanische Stabilität, unterbindet ein Durchbiegen der Profilstange 3 entlang der Längsachse z. B. durch Eigenlast oder Eisbelag, und erhöht die Stromtragfähigkeit der Profilstange 3 bei vermindertem Materialaufwand. Im Bereich der Schlitzungen 4 kann auf eine Verstärkung 14 verzichtet werden, um das Zusammenpressen der fingerförmigen Strukturen über die Federelemente 8 zu unterstützen.

In Fig. 5 ist ein weiteres Ausführungsbeispiel der Profilstange 3 des erfindungsgemäßen Kontaktarms 1 dargestellt, welche in Schnittansicht senkrecht zur Längsachse, d. h. im Querschnitt gezeigt ist. Die Profilstange 3 ist analog der Profilstange 3 der Figur 4 ausgebildet, mit drei U-förmigen Profilen nebeneinander parallel angeordnet statt zwei U-förmigen Profilen, wie in Figur 4 dargestellt ist. Jeweils zwei U-förmige Profile der Profilstange 3 sind über einen Steg 11 miteinander verbunden, d. h. zwei Stege 11 verbinden die drei U-förmigen Profile zu einer Profilstange 3.

Die zuvor beschriebenen Ausführungsbeispiele können untereinander kombiniert werden und/oder können mit dem Stand der Technik kombiniert werden. So können z. B. statt zwei oder drei U-förmigen Profilen mehr U-förmige Profile in einer Profilstange 3 verwendet, d. h. miteinander verbunden werden. Es können für jedes U-förmiges Profil jeweils am Ende der Profilstange 3 ein oder mehr Kontaktelemente 6, und/oder Distanzelemente 7, und/oder Federelemente 8 und/oder Befestigungselemente 9 verwendet werden. Diese können auf beiden oder nur auf einer Seite des Kontaktarms 1 angeordnet sein.

Alternativ können nur an den außen liegenden oder nur an den innen liegenden U-förmigen Profilen ein oder mehr Kontaktelemente 6, und/oder Distanzelemente 7, und/oder Federelemente 8 und/oder Befestigungselemente 9 angeordnet sein. Schlitzungen 4 können jeweils zwischen allen U-förmigen Profilen an den Enden ausgebildet sein, oder nur zwischen Bestimmten, z. B. den Außenliegenden. Es kann eine Profilstange 3 oder wenigstens zwei gegenüberliegende, insbesondere parallele Profilstangen 3 verwendet werden. Die Profilstangen 3 können aus Aluminium oder anderen gut leitenden Materialien wie z. B. Kupfer ausgebildet sein, oder zur verbesserten elektrischen Leitung einen Kern oder eine Beschichtung aus gut elektrisch leitendem Material aufweisen. Als weitere Materialien können die Profilstangen 3 mechanisch stabile Materialien aufweisen, wie. z. B. Verbundwerkstoffe als Verstärkungen 14 oder als Kern, welcher elektrisch leitend beschichtet ist. Die Kontaktelemente 6 können am oder im U-förmigen Profil verschraubt, verklebt, gelötet, verschweißt oder mit einer anderen mechanisch stabilen, insbesondere elektrisch leitenden Befestigung an der Profilstange 3 angebracht sein.

### Bezugszeichenliste

- 1: Kontaktarm
- 2: Gegenkontaktstück
- 3: Profilstange
- 4: Schlitzung
- 5: Drehsockel
- 6: Kontaktelement
- 7: Distanzelement
- 8: Federelement
- 9: Befestigungselement
- 10: breiter Bereich
- 11: Steg
- 12: Schenkelabschnitt
- 13: Rückenabschnitt
- 14: Verstärkung
- 15: abgerundetes Ende
- 16: abgerundete Kante, außen
- 17: abgerundete Kante, innen
- 18: abgerundete Kante Rücken
- 19: Mittelachse bzw. Drehachse
- 20: Anschlagsstück
- 21: Drehrichtung zum Öffnen

## Patentansprüche

1. Kontaktarm (1) für ein Hochspannungs-Schaltgerät, mit wenigstens einer beweglichen Profilstange (3) und mit wenigstens einem Kontaktelement (6) zum elektrischen Kontaktieren eines Gegenkontaktstücks (2), wobei das wenigstens eine Kontaktelement (6) an der beweglichen Profilstange (3) befestigt ist, und
die wenigstens eine bewegliche Profilstange (3) wenigstens ein offenes, U-förmiges Profil aufweist,
das wenigstens eine offene, U-förmige Profil zwei Schenkelabschnitte (12) aufweist, welche senkrecht auf einem Rückenabschnitt (13) angeordnet sind, wobei
die Schenkelabschnitte (12) senkrecht auf dem oder den Rückenabschnitten (13) nach unten weisend angeordnet sind, **dadurch gekennzeichnet, dass** die wenigstens eine bewegliche Profilstange (3) zwei, drei oder mehr offene, insbesondere parallel zueinander angeordnete U-förmige Profile aufweist, welche jeweils über einen Steg (11) miteinander verbunden sind, insbesondere über einen entlang der Längsachse des Kontaktarms (1) durchgehenden Steg (11), wobei
die offenen, U-förmigen Profile breite Bereiche (10) zur Befestigung wenigstens eines Kontaktelements (6) aufweisen, und der oder die Stege (11) schmal ausgebildet sind.

2. Kontaktarm (1) nach Anspruch 1,
**dadurch gekennzeichnet, dass**
der oder die Rückenabschnitte (13) eine Verstärkung (14) aufweisen, insbesondere eine größere Dicke im Mittelbereich vollständig entlang der Längsachse der Rückenabschnitte (13) ausgebildet, insbesondere an der Oberseite der Rückenabschnitte (13) als Verstärkung (14) ausgebildet.

3. Kontaktarm (1) nach einem der vorhergehenden Ansprüche,
**dadurch gekennzeichnet, dass** wenigstens zwei bewegliche Profilstangen (3) insbesondere jeweils mit einem offenen, U-förmigen Profil miteinander mechanisch verbunden sind, insbesondere beabstandet voneinander über wenigstens ein Distanzelement (7), insbesondere übereinander angeordnet.

4. Kontaktarm (1) nach Anspruch 3,
**dadurch gekennzeichnet, dass**
ein Federelement (8) umfasst ist, welches insbesondere ausgebildet ist wenigstens zwei bewegliche Profilstangen (3) aufeinander zu zu drücken.

5. Kontaktarm (1) nach einem der vorhergehenden Ansprüche,
**dadurch gekennzeichnet, dass**
im Endbereich des Kontaktarms (1) Schlitzungen (4) angeordnet sind, insbesondere zwischen U-förmigen Profilen, insbesondere an beiden Enden des Kontaktarms.

6. Kontaktarm (1) nach einem der vorhergehenden Ansprüche,
**dadurch gekennzeichnet, dass** Kanten und Ecken (15, 16, 17, 18) des Kontaktarms (1) abgerundet sind, insbesondere alle Kanten (16, 17, 18) und Ecken (15) mit einem jeweils spezifischem Radius abhängig der jeweiligen Lage der Kante (16, 17, 18) oder Ecke (15) auf dem Kontaktarm (1).

7. Verwenden eines Kontaktarms (1) nach einem der vorhergehenden Ansprüche,
**dadurch gekennzeichnet, dass**
der Kontaktarm (1) in einem Hochspannungs-Trennschalter, insbesondere in einem Zweifachschwenktrennschalter, Drehtrennschalter, oder in einem Hebeltrennschalter, insbesondere Kniehebeltrennschalter, oder in einem Einfachschwenktrennschalter als Hochspannungs-Schaltgerät verwendet wird, oder dass der Kontaktarm (1) in einem Hochspannungs-Erdungsschalter als Hochspannungs-Schaltgerät verwendet wird.

8. Verwendung nach Anspruch 7,
**dadurch gekennzeichnet, dass** das Hochspannungs-Schaltgerät nach Art eines Horizontal-Schaltgeräts ausgebildet ist.

9. Verwendung nach einem der Ansprüche 7 oder 8,
**dadurch gekennzeichnet, dass**
bei geschlossener Strombahn des Hochspannungs-Schaltgerätes das wenigstens eine Kontaktelement (6), insbesondere alle Kontaktelemente (6) in elektrischem und/oder mechanischem Kontakt mit wenigstens einem, insbesondere allen jeweils zugeordneten Gegenkontaktstücken (2) des Hochspannungs-Schaltgerätes stehen.

10. Verwendung nach Anspruch 9,
**dadurch gekennzeichnet, dass**
bei geschlossener Strombahn des Hochspannungs-Schaltgerätes jeweils ein Gegenkontaktstück (2), insbesondere ausgebildet als Festkontakt, zwischen wenigstens zwei gegenüberliegenden Kontaktelementen (6), welche jeweils in einem U-förmigen Profil von gegenüberliegenden, beweglichen Profilstangen (3) angeordnet werden, eingeklemmt wird, insbesondere durch wenigstens ein Federelement (8) insbesondere in Wirkverbindung mit wenigstens einem Distanzelement (7).

## Claims

1. Contact arm (1) for a high-voltage switching device, comprising at least one movable profiled rod (3) and comprising at least one contact element (6) for making electrical contact with a mating contact piece (2), wherein the at least one contact element (6) is fastened to the movable profiled rod (3), and the at least one movable profiled rod (3) has at least one open, U-shaped profile, the at least one open, U-shaped profile has two limb sections (12), which are arranged perpendicularly on a rear section (13), wherein the limb sections (12) are arranged pointing downwards perpendicularly on the rear section(s) (13),
**characterized in that**
the at least one movable profiled rod (3) has two, three or more open U-shaped profiles, which are arranged in particular parallel to one another and which are connected to one another in each case via a web (11), in particular via a web (11) which is continuous along the longitudinal axis of the contact arm (1), wherein the open, U-shaped profiles have broad regions (10) for fastening at least one contact element (6), and the web(s) (11) is or are designed to be narrow.

2. Contact arm (1) according to Claim 1,
**characterized in that**
the rear section (s) (13) has or have a reinforcement (14), in particular a greater thickness in the central region formed completely along the longitudinal axis of the rear sections (13), in particular formed as a reinforcement (14) on the upper side of the rear sections (13).

3. Contact arm (1) according to one of the preceding claims,
**characterized in that**
at least two movable profiled rods (3), in particular in each case having an open, U-shaped profile, are connected mechanically to one another, in particular spaced apart from one another via at least one spacer element (7), in particular arranged one above the other.

4. Contact arm (1) according to Claim 3,
**characterized in that**
a spring element (8) is included which is designed in particular so as to push at least two movable profiled rods (3) towards one another.

5. Contact arm (1) according to one of the preceding claims,
**characterized in that**
slots (4) are arranged in the end region of the contact arm (1), in particular between U-shaped profiles, in particular at both ends of the contact arm.

6. Contact arm (1) according to one of the preceding claims,
**characterized in that**
edges and corners (15, 16, 17, 18) of the contact arm (1) are rounded, in particular all of the edges (16, 17, 18) and corners (15) with a respectively specific radius depending on the respective position of the edge (16, 17, 18) or corner (15) on the contact arm (1).

7. Use of a contact arm (1) according to one of the preceding claims,
**characterized in that**
the contact arm (1) is used in a high-voltage disconnector, in particular in a double side-break disconnector, center break disconnector, or in a vertical break disconnector, in particular knee-type disconnector, or in a single side-break disconnector as high-voltage switching device or
**in that** the contact arm (1) is used in a high-voltage grounding switch as high-voltage switching device.

8. Use according to Claim 7,
**characterized in that**
the high-voltage switching device is in the form of a horizontal switching device.

9. Use according to either of Claims 7 and 8,
**characterized in that**
when the current path of the high-voltage switching device is closed, the at least one contact element (6), in particular all of the contact elements (6), is or are in electrical and/or mechanical contact with at least one, in particular all of the respectively assigned mating contact pieces (2) of the high-voltage switching device.

10. Use according to Claim 9,
**characterized in that**
when the current path of the high-voltage switching device is closed, in each case one mating contact piece (2), in particular in the form of a fixed contact, is clamped between at least two opposite contact elements (6), which are each arranged in a U-shaped profile of opposite movable profiled rods (3), in particular by means of at least one spring element (8), in particular in interaction with at least one spacer element (7).

## Revendications

1. Bras (1) de contact d'un appareil de coupure de haute tension, comprenant au moins une barre (3) profilée mobile et comprenant au moins un élément (6) de contact pour la mise en contact électrique d'une pièce (2) de contact antagoniste, le au moins un élément (6) de contact étant fixé à la barre (3) profilée mobile, et
la au moins une barre (3) profilée mobile a au moins un profil ouvert en forme de U,
le au moins un profil ouvert en forme de U a deux parties (12) de branche, qui sont perpendiculaires à une partie (13) de dos, dans lequel
les parties (12) de branche sont perpendiculaires à la ou aux parties (13) de dos, en étant tournées vers le bas, **caractérisé en ce que**
la au moins une barre (3) profilée mobile a deux, trois ou plus profilés ouverts en forme de U, disposés notamment parallèlement entre eux, qui sont reliés chacun, respectivement, par une âme (11), notamment par une âme (11) passant par l'axe longitudinal du bras (1) de contact, dans lequel
les profilés ouverts en forme de U ont des parties (10) de fixation d'au moins un élément (6) de contact et la ou les âmes (11) sont étroites.

2. Bras (1) de contact suivant la revendication 1,
**caractérisé en ce que**
la ou les parties (13) de dos ont un renfort (14), notamment une épaisseur plus grande dans la partie médiane est constituée en renfort (14) entièrement le long de l'axe longitudinal des parties (13) de dos, notamment du côté supérieur des parties (13) de dos.

3. Bras (1) de contact suivant l'une des revendications précédentes,
**caractérisé en ce qu'**
au moins deux barres (3) profilées mobiles, ayant notamment chacune un profil ouvert en forme de U, sont reliées mécaniquement entre elles, en étant maintenues notamment à distance l'une de l'autre par au moins un élément (7) d'entretoisement, en étant notamment l'une sur l'autre.

4. Bras (1) de contact suivant la revendication 3,
**caractérisé en ce qu'**
il y a un élément (8) de ressort, constitué notamment pour pousser au moins deux barres (3) profilées mobiles l'une sur l'autre.

5. Bras (1) de contact suivant l'une des revendications précédentes,
**caractérisé en ce que**, dans la partie d'extrémité du bras (1) de contact, sont prévues des fentes (4), notamment entre des profilés en forme de U, notamment aux deux extrémités du bras de contact.

6. Bras (1) de contact suivant l'une des revendications précédentes,
**caractérisé en ce que** des bords et des coins (15, 16, 17, 18) du bras (1) de contact sont arrondis, notamment tous les bords (16, 17, 18) et coins (15), en ayant un rayon respectif spécifique, en fonction de la position respective des bords (16, 17, 18) ou des coins (15) sur le bras (1) de contact.

7. Utilisation d'un bras (1) de contact suivant l'une des revendications précédentes,
**caractérisé en ce que**
le bras (1) de contact est utilisé dans un sectionneur de haute tension, notamment dans un sectionneur à pivotement à double coupure, un sectionneur à rotation ou dans un sectionneur à levier, notamment un sectionneur à levier coudé, ou dans un sectionneur pivotant à simple coupure, comme appareil de coupure de haute tension, ou **en ce que** le bras (1) de contact est utilisé dans un interrupteur de mise à la terre, comme appareil de coupure de haute tension.

8. Utilisation suivant la revendication 7,
**caractérisé en ce que**
l'appareil de coupure de haute tension est constitué à la manière d'un appareil de coupure horizontal.

9. Utilisation suivant l'une des revendications 7 ou 8,
**caractérisé en ce que**,
dans un circuit de courant fermé de l'appareil de coupure de haute tension, le au moins un élément (6) de contact, notamment tous les éléments (6) de contact, sont en contact électrique et/ou mécanique avec au moins une, notamment avec toutes les pièces (2) de contact antagonistes associées, respectivement, de l'appareil de coupure de haute tension.

10. Utilisation suivant la revendication 9,
**caractérisé en ce que**,
dans un circuit de courant fermé de l'appareil de coupure de haute tension, respectivement une pièce (2) de contact antagoniste, notamment constituée sous la forme d'un contact fixe, est serrée entre au moins deux éléments (6) de contact opposés, qui sont disposés, respectivement, dans un profilé en forme de U de barres (3) profilées mobiles opposées, en étant, notamment par au moins un élément (8) de ressort, notamment en liaison active avec au moins un élément (7) d'entretoisement.
